# EUROPÄISCHE PATENTANMELDUNG

(11) **EP 0 422 346 A1**
(43) Veröffentlichungstag der Anmeldung: **17.04.1991**
(21) Anmeldenummer: 90114828.8
(22) Anmeldetag: 02.08.1990
(51) Int. Cl.: E01C 23/16, E01F 9/08, B05B 3/02

(54) **Verfahren und Vorrichtung zum Anbringen von Strassenmarkierungsstreifen und nach dem Verfahren angebrachter Strassenmarkierungsstreifen**

(30) Priorität: 10.10.1989 CH 3687/89; 11.06.1990 CH 1950/90
(71) Anmelder: F. WYSSBROD AG, CH-2542 Pieterlen (CH)
(72) Erfinder: Wyssbrod, F., CH-2542 Pieterlen (CH)
(74) Vertreter: Fillinger, Peter, Dr.

(57) **Zusammenfassung**

Die Vorrichtung umfasst einen an einem Fahrzeug befestigbaren Ziehkasten (1), der einen in der Höhe verstellbaren Auslaufschlitz (2) für die Markierungsmasse aufweist. Ein Vorratsbehälter (6) für die Markierungsmasse ist auf dem Ziehkasten (1) anbringbar. Unterhalb des Auslaufschlitzes (2) ist am Ziehkasten (1) eine zum Auslaufschlitz (2) parallele, antreibbare Walze (7) aus einem Material geringen Haftvermögens, zum Beispiel Teflon, angeordnet. Ihre Länge ist mindestens gleich der Breite des Auslaufschlitzes (2) und ihr Kulminationsbereich (10) befindet sich mindestens angenähert unter der Mündung des Auslaufschlitzes (2). Die Drehrichtung (12) der angetriebenen Walze (7) in ihrem Kulminationsbereich (10) ist entgegengesetzt der Vorschubrichtung (13) des Ziehkastens (1). Auf der Unterseite der Walze (7) ist eine Abstreifleiste (14) für an der Walze (7) haftende Reste der Markierungsmasse angeordnet.

Die aus dem Auslaufschlitz (2) vorhangartig auf die drehende Walze (7) fallende Markierungsmasse wird von dieser schlagartig beschleunigt und, unterteilt in Partikel unterschiedlicher Grösse, auf die Strassenoberfläche geschleudert, so dass automatisch ein Strassenmarkierungsstreifen mit den gewünschten Profilerhebungen entsteht, deren Höhe durch Einstellen der Viskosität der Markierungsmasse veränderbar ist.

## Beschreibung

Die vorliegende Erfindung betrifft ein Verfahren zum Anbringen von Strassenmarkierungsstreifen unter Verwendung einer fliessfähigen Markierungsmasse, die mit einem Auftragsorgan auf die Strassenoberfläche aufgetragen wird, wobei die Markierungsmasse das Auftragsorgan mit einer ersten Geschwindigkeit verlässt und spätestens vor dem Auftreffen auf die Strassenoberfläche zu einem vorhangartigen Flächengebilde von Streifenbreite geformt wird. Ferner bezieht sich die Erfindung auf eine Vorrichtung zur Ausführung des Verfahrens, mit einem Ziehkasten, der einen in der Höhe verstellbaren Auslaufschlitz aufweist und auf welchem ein Vorratsbehälter für die Markierungsmasse anbringbar ist. Schliesslich betrifft die Erfindung einen nach dem Verfahren angebrachten Strassenmarkierungsstreifen mit Profilerhebungen.

Mit Farbe auf die Oberfläche von Strassen aufgetragene Markierungen sind nachts bei regennasser Strasse nicht sichtbar. Sie verlieren daher ihre Verkehrsleitfunktion. Zur Verbesserung der Sichtbarkeit solcher Markierungen schlägt die EP-PS 280 102 vor, zuerst eine Farbspur aus Markierungsmasse auf der Strasse auszulegen, in diese Farbspur Profilteilchen einzubringen und anschliessend Reflexperlen auf die frische Farbspur aufzustreuen. Die minimale Abmessung der Profilteilchen ist grösser als die Trockenfilmstärke der Farbspur. Die eingebrachten Profilteilchen überragen daher einen auf der Strasse liegenden Wasserfilm, so dass ihre mit Reflexperlen besetzten Spitzen sichtbar bleiben. Die solcher Art erreichte Sichtbarkeit ist zufriedenstellend. Unbefriedigend ist der apparative Aufwand zur Herstellung dieser Markierungen. Ein weiterer Nachteil liegt darin, dass die Grösse der Profilteilchen stark begrenzt ist, denn grössere Profilteilchen erfordern eine dickere Farbspur, was sich negativ auf Preis, Trocknung und Wasserdurchlässigkeit auswirkt.

Die vorliegende Erfindung stellt sich die Aufgabe, ein Verfahren und eine Vorrichtung zur Ausführung des Verfahrens der eingangs genannten Art zu schaffen, welche das Anbringen einer Strassenmarkierung erlauben, deren Sichtbarkeit bei regennasser Strasse gut ist und die mit vergleichsweise einfachen Geräten hergestellt werden kann. Weiter soll die Erfindung die Möglichkeit bieten, Profilerhebungen oder Noppen zu erzeugen, die sich in der Höhe den jeweiligen Gegebenheiten von Belags- und Verkehrsverhältnissen anpassen lassen.

Diese Aufgabe wird durch das erfindungsgemässe Verfahren mit den kennzeichnenden Merkmalen des Patentanspruchs 1 gelöst.

Das erfindungsgemässe Verfahren hat den Vorteil, dass die Höhe der Profilerhebungen oder Noppen durch eine blosse Änderung der Viskosität der Markierungsmasse wählbar ist.

Gemäss einer Ausführungsform des erfindungsgemässen Verfahrens kann der Markierungsmasse zur Erzielung höherer Strukturen grobkörniger und zur Erzielung niedrigerer Strukturen feinkörniger Quarzsand zugemischt werden. Dadurch lässt sich zusätzlich die Höhe der Profilerhebungen oder Noppen wählen.

Die erfindungsgemässe Vorrichtung zur Ausführung des Verfahrens weist die im kennzeichnenden Teil des Patentanspruchs 5 angeführten Merkmale auf.

Die erfindungsgemässe Vorrichtung hat den Vorteil, dass sie einen äusserst einfachen Aufbau aufweist, leicht an einem Fahrzeug befestigbar ist und ausser Antriebsmitteln für die Walze keine weiteren Betriebsmittel wie Druckluft, Steuerungsorgane usw. benötigt.

Die Erfindung wird nachstehend anhand der Zeichnungen beispielsweise erläutert. Es zeigen:
Fig. 1 eine Seitenansicht, teilweise im Schnitt, einer einen Ziehkasten enthaltenden Ausführungsform der erfindungsgemässen Vorrichtung;
Fig. 2 eine Draufsicht auf die Vorrichtung nach Fig. 1;
Fig. 3 und 4 ausschnittweise die Vorrichtung der Fig. 1, bzw. Fig. 2 beim Anbringen eines Strassenmarkierungsstreifens und
Fig. 5 und 6 eine gleiche Darstellung wie Fig. 3 und 4 eines zweiten Ausführungsbeispiels.

Gemäss Fig. 1 und 2 besteht die Vorrichtung im wesentlichen aus einem üblichen Ziehkasten 1 mit einem Auslaufschlitz 2 für eine Markierungsmasse. Die Höhe des Auslaufschlitzes 2 ist mittels einer schwenkbar gelagerten Klappe 3 verstellbar. Die Breite des Auslaufschlitzes 2 entspricht der Breite des anzubringenden Markierungsstreifens. Der Auslaufschlitz 2 wird durch die Mündung eines sich gegen den Auslauf keilförmig erweiternden, geneigten Kanals 4 gebildet, welcher eine obere Öffnung 5 zum Aufsetzen eines Vorratsbehälters 6 (nur in Fig. 1 dargestellt) aufweist. Somit fliesst die Markierungsmasse aus dem Vorratsbehälter 6 in den Kanal 4 des Ziehkastens 1 und wird im Kanal 4 zu einem sich gegen den Auslaufschlitz 2 keilförmig verbreiternden, flüssigen Film geformt, der durch mit der Klappe 3 einstellbare Höhe des Auslaufschlitzes 2 auf die gewünschte Dicke kalibriert wird.

Unterhalb des Auslaufschlitzes 2 ist eine Walze 7 in einem am Ziehkasten 1 befestigten Ausleger 8 drehbar gelagert. Die Achse 9 der Walze 7 ist parallel zum Auslaufschlitz 2 orientiert. Die Länge der Walze 7 ist etwas grösser als die Breite des Auslaufschlitzes 2. Vorzugsweise ist die Walze 7 derart angeordnet, dass sich ihr Kulminationsbereich 10 direkt unter der Mündung des Auslaufschlitzes 2 befindet. Zum Antrieb der Walze 7 ist beim dargestellten Ausführungsbeispiel der Vorrichtung ein Elektromotor 11 mit regulierbarer Drehgeschwindigkeit an den Ziehkasten 1 bzw. den Ausleger 8 angeflanscht. Die durch einen Pfeil 12 angedeutete Drehrichtung der angetriebenen Walze 7 ist im Kulminationsbereich 10 der durch einen Pfeil 13 ange deuteten Vorschubvorrichtung 13 des Ziehkastens 1 entgegengerichtet. Es ist ersichtlich und wird nachstehend noch erläutert, dass der aus dem Auslaufschlitz 2 herabfallende Film der Markierungsmasse ungefähr im Kulminationsbereich 10 der Walze 7 auf diese auftrifft.

Anstelle des Elektromotors 11 kann zum Antrieb der Walze 7 auch eine flexible Welle vorgesehen werden, welche beispielsweise mit einem angetriebenen Wellenstummel des Fahrzeugs, an welchem der Ziehkasten 1 befestigt ist, in Verbindung steht.

Die Walze 7 besteht wegen der hohen Haftfestigkeit der auf sie fallenden Markierungsmasse vorzugsweise aus einem selbstschmierenden Kunststoff, beispielsweise aus Teflon, oder weist eine Deckschicht aus einem solchen Material auf. Des weitern ist auf der Unterseite der Walze 7 eine Abstreifleiste 14 angeordnet, um alle auf der Walze 7 allenfalls verbleibenden Reste der Markierungsmasse zu entfernen und einen Aufbau von Markierungsmasse auf der Walze 7, der die Funktionsfähigkeit der Walze 7 beeinträchtigen würde, zu verhindern.

Die Funktionsweise der in den Fig. 1 und 2 dargestellten Vorrichtung wird nun anhand der Fig. 3 und 4 erläutert. In Fig. 3 ist bloss der hintere Teil des Ziehkastens 1 der Fig. 1 dargestellt, wobei der Ziehkasten 1 an einem nicht dargestellten Fahrzeug befestigt ist und in der Vorschubrichtung 13 mit gleichmässiger Geschwindigkeit bewegt ist. Wie bereits erwähnt, fliesst ein vorhangartiger Film 15 der Markierungsmasse 16 angenähert auf den Kulminationsbereich 10 der mit verhältnismässig hoher Geschwindigkeit im Drehsinn 12 rotierenden Walze 7.

Dadurch wird der vorhangartige Film 15 schlagartig beschleunigt und auseinandergerissen, das heisst in Partikel 17 unterschiedlicher Grösse unterteilt, wobei die Partikel 17 auf die Strasse 18 geschleudert werden und dort haften bleiben. Somit wird auf der Strasse 18 ein Streifen 19 (Fig. 4) von Partikeln 17 der Markierungsmasse 16 gebildet, der ein unregelmässig erhabenes Profil aufweist (Fig. 3). In den Fig. 3 und 4 ist eine an sich bekannte Einrichtung zum nachträglichen Aufstreuen von Reflexperlen auf den noch nicht ausgehärteten Streifen 19 nicht dargestellt.

Das Beispiel nach den Fig. 5 und 6 unterscheidet sich von jenem nach den Fig. 1 bis 4 dadurch, dass die Mantelfläche der Walze 7 nicht glatt sondern mit sich vorzugsweise radial erstreckenden noppen- oder dornenartigen Vorsprüngen 20 besetzt ist. Diese sind regelmässig über die Mantelfläche verteilt. Entsprechend entfällt das Abstreifblech 14. Diese Vorsprünge 20 bewirken, dass die Verteilung der erhabenen Partikel 17 im Markierungsstreifen gleichmässig ist.

Ebenfalls geeignet sind Bürstenwalzen oder Walzen an axial aneinanderliegenden, kreisförmigen Scheiben. In diesem Fall können Scheiben unterschiedlichen Durchmessers verwendet werden, wodurch sich in der Rotationsfläche konzentrische Rillen bilden.

Es ist verständlich, dass die Drehgeschwindigkeit der Walze 7 einmal in Abhängigkeit von der Vorschubgeschwindigkeit des Ziehkastens 1 einzustellen ist, wobei die letztere etwa 3 bis 7 km/h betragen kann, also in vorteilhafter Weise verhältnismässig gross sein kann. Die gewählte Drehgeschwindigkeit der Walze 7 ist aber auch von der gewünschten Rauhheit des Markierungsstreifens 19 abhängig. Die Drehgeschwindigkeit der Walze 7 und, wie nachstehend noch erläutert, die Viskosität der Markierungsmasse 16 sowie die Korngrösse zugemischten Quarzsandes bilden Parameter, welche die Profilhöhe des Markierungsstreifens 19 beeinflussen. In Abhängigkeit von diesen Parametern kann die genannte Profilhöhe etwa 1 bis 7 mm betragen.

Als Markierungsmasse wird vorzugsweise ein lösungsmittelfreies, elastifiziertes, kalthärtendes Metacrylatharz verwendet. Solche Harze sind im Handel beispielsweise unter der Bezeichnung "2-Komponenten-Kaltplastiken" erhältlich. Sie sind Mischungen spezieller Polymetacrylate (Copolymerisate) in monomeren Metacrylsäureester. Solche Harze enthalten bereits einen Aktivator und härten nach Zugabe eines Initiators aus.

Die gewünschte Viskosität solcher Markierungsmassen zwecks der erwähnten Erzielung einer gewünschten Profilhöhe des Markierungsstreifens kann durch die Zugabe kleinster Mengen Monomers eingestellt werden.

Der Markierungsmasse ist in der Regel Quarzsand beigemischt, damit die ausgehärtete Markierungsmasse rutschfest wie Schmirgelpapier ist. Der beigemischte Quarzsand beeinflusst aber auch die Strukturhöhe des Markierungsstreifens, indem grobe Körner des Quarzsandes eine höhere Struktur bewirken als feine Körner.

Das vorliegende Verfahren ist kostengünstig, weil per Quadratmeter Markierungsstreifen nur etwa 1 bis 2 kg Material benötigt werden. Zudem sind, wie bereits erwähnt, hohe Markiergeschwindigkeiten von etwa 3 bis 7 km/h ohne weiteres möglich. Das Verfahren ist zudem umweltfreundlich, weil es ohne Lösungsmittel ausführbar ist und weil keine Lärmbelastung durch Druckluftzerstäubung vorliegt. Dank der unregelmässigen Struktur der Profile entsteht keine Geräuschentwicklung durch Radschwingungen. Trotz dem einfachen Verfahren und der entsprechend einfachen Vorrichtung zu dessen Ausführung werden Markierungsstreifen hoher Sicherheit (Griffigkeit, Sichtbarkeit bei Nässe und Nacht) erzielt, die zudem den Vorteil haben, wasserdurchlässig zu sein, was wichtig bei Drainbelägen ist.

## Patentansprüche

1. Verfahren zum Anbringen von Strassenmarkierungsstreifen unter Verwendung einer fliessfähigen Markierungsmasse, die mittels einer rotierenden Rotationsfläche auf die Strassenoberfläche aufgetragen wird, wobei die Markierungsmasse einen Ziehkasten mit einer ersten Geschwindigkeit verlässt und als Flächengebilde von Streifenbreite der rotierenden Fläche zugeführt und durch dieses vor dem Auftreffen auf die Strassenoberfläche beschleunigt wird, dadurch gekennzeichnet, dass das Flächengebilde vorhangartig, fallend dem Kulminationsbereich der Rotationsfläche zugeführt wird, deren Drehrichtung im Kulminationsbereich der Bewegungsrichtung des Ziehkastens entgegengerichtet ist.

2. Verfahren nach Anspruch 1, dadurch gekennzeichnet, dass das Flächengebilde zur Unterteilung in Partikel in Richtung zur Strassenoberfläche schlagartig auf eine höhere zweite Geschwindigkeit beschleunigt wird.

3. Verfahren nach Anspruch 1, dadurch gekennzeichnet, dass anschliessend an das Auftragen der Markierungsmasse auf die Strassenoberfläche vor dem Aushärten der Markierungsmasse Reflexperlen auf diese aufgestreut werden.

4. Verfahren nach einem der Ansprüche 1 bis 3, dadurch gekennzeichnet, dass als fliessfähige Markierungsmasse ein lösungsfreies, kalthärtendes Metacrylatharz verwendet wird.

5. Verfahren nach einem der Ansprüche 1 bis 4, dadurch gekennzeichnet, dass der Markierungsmasse zur Erzielung höherer Strukturen grobkörniger und zur Erzielung niedrigerer Strukturen feinkörniger Quarzsand zugemischt wird.

6. Vorrichtung zur Ausführung des Verfahrens nach Anspruch 1, mit einem Ziehkasten (1) der einen in der Höhe verstellbaren Auslaufschlitz (2) aufweist und auf welchem ein Vorratsbehälter (6) für die Markierungsmasse anbringbar ist, dadurch gekennzeichnet, dass am Ziehkasten (1) unterhalb des Auslaufschlitzes (2) eine zum Auslaufschlitz (2) parallele, antreibbare, die Rotationsfläche bildende Walze (7) angeordnet ist, deren Länge mindestens gleich der Breite des Auslaufschlitzes (2) ist, und dass die Drehrichtung (12) der Walze (7) in ihrem Kulminationsbereich (10) entgegengesetzt der Vorschubrichtung (13) des Ziehkastens (1) ist.

7. Vorrichtung nach Anspruch 6, dadurch gekennzeichnet, dass sich der Kulminationsbereich (10) der Walze (7) mindestens angenähert unter der Mündung des Auslaufschlitzes (2) befindet.

8. Vorrichtung nach Anspruch 6 oder 7, dadurch gekennzeichnet, dass Mittel (11) vorhanden sind, um die Walze (7) mit wählbarer Drehgeschwindigkeit anzutreiben.

9. Vorrichtung nach Anspruch 8, dadurch gekennzeichnet, dass die Antreibmittel eine flexible Welle enthalten.

10. Vorrichtung nach Anspruch 8, dadurch gekennzeichnet, dass die Antreibmittel aus einem regulierbaren, am Ziehkasten (1) angeflanschten Elektromotor (11) bestehen.

11. Vorrichtung nach einem der Ansprüche 6 bis 10, dadurch gekennzeichnet, dass auf der dem Kulminationsbereich (10) der Walze (7) gegenüberliegenden Unterseite der Walze (7) eine Abstreifleiste (14) für an der Walze (7) haftende Reste der Markierungsmasse angeordnet ist.

12. Vorrichtung nach einem der Ansprüche 6 bis 11, dadurch gekennzeichnet, dass die Walze (7) aus einem Material geringen Haftvermögens, beispielsweise aus Teflon, besteht.

13. Vorrichtung nach einem der Ansprüche 6 bis 11, dadurch gekennzeichnet, dass die Walze (7) eine aus einem Material geringen Haftvermögens, beispielsweise Teflon, bestehende Deckschicht aufweist.

14. Vorrichtung nach Anspruch 6, dadurch gekennzeichnet, dass die Mantelfläche mit noppen- oder dornenartigen Vorsprüngen besetzt ist.

15. Vorrichtung nach Anspruch 14, dadurch gekennzeichnet, dass die Vorsprünge konisch, kegelförmig oder prismatisch sind.

16. Vorrichtung nach Anspruch 6, dadurch gekennzeichnet, dass die Walze (7) eine Bürstenwalze ist.

17. Vorrichtung nach Anspruch 6, dadurch gekennzeichnet, dass die Rotationsfläche der Walze (7) zur Drehachse konzentrische Ringnuten aufweist.

18. Vorrichtung nach Anspruch 6 oder 17, dadurch gekennzeichnet, dass die Walze (7) durch axial aneinandergrenzende, kreisförmige Scheiben, vorzugsweise ungleichen Durchmessers gebildet wird.

19. Nach dem Verfahren nach Anspruch 1 angebrachter Strassenmarkierungsstreifen mit Profilerhebungen.
